# EUROPÄISCHE PATENTSCHRIFT

(11) **EP 2 899 325 B1**
(45) Veröffentlichungstag und Bekanntmachung des Hinweises auf die Patenterteilung: **21.08.2019**
(21) Anmeldenummer: 15152028.5
(22) Anmeldetag: 21.01.2015
(51) Int. Cl.: E03F 3/04

(54) **Dichtungssystem**
Seal system
Système d'étanchéification

(30) Priorität: 24.01.2014 EP 14152486
(43) Veröffentlichungstag der Anmeldung: 29.07.2015
(73) Patentinhaber: Hauraton GmbH & Co. KG, 76437 Rastatt (DE)
(72) Erfinder: Werner, Klaus, 76571 Gaggenau (DE)
(74) Vertreter: Geitz Truckenmüller Lucht Christ

(56) Entgegenhaltungen:
- EP-A2- 1 719 848
- DE-A1- 19 731 585
- DE-U1-202011 000 491
- US-A- 3 225 545

## Beschreibung

Die Erfindung betrifft ein Dichtungssystem nach dem Oberbegriff von Anspruch 1.

Eine Entwässerungsrinne mit diesen Merkmalen ist aus der EP 1 719 848 A2 vorbekannt.

Eine derart im Stoßbereich abgedichtete Entwässerungsrinne ist auch aus der deutschen Patentschrift DE 195 20 801 C1 vorbekannt. Alternativ können die Rinnenelemente auch im Stoßbereich durch ein die Rinnen im Stoßbereich jeweils untergreifendes Anschlusselement miteinander verbunden sein, wobei das Anschlusselement unter Zwischenlage eines Dichtungselementes mit den beiden stirnseitigen Rinnenenden verbunden wird. Eine solche Lösung ist aus der deutschen Patentanmeldung DE 10 2005 020 753 A1 vorbekannt.

Abermals in alternativer Ausgestaltung gemäß der DE 93 19 836 U1 können einstückig hergestellte Entwässerungsrinnen auch dadurch miteinander verbunden werden, dass in ihrem Stoßbereich spezielle Laschenteile angeformt sind, die als das jeweils andere Rinnenende aufnehmende Verbindungsschuhe ausgebildet sind, so dass die Rinnenenden erneut unter Zwischenlage eines Dichtungselementes miteinander verbindbar sind.

Grundsätzlich werden derartige Entwässerungsrinnen wahlweise aus Beton, Stahl, Kunststoff, Faserbeton oder Polyesterbeton hergestellt und zur Entwässerung von Straßen, Plätzen, Lagerflächen oder Verkehrsflächen eingesetzt. Zumeist weisen derartige Entwässerungsrinnen Nut- und Federsysteme auf, die beim Verlegen ineinandergreifen und vor allem als Einbauhilfe der Rinnen dienen. Eine automatische Abdichtung ist mit diesen Verbindungen in aller Regel nicht hergestellt. Will man für eine effiziente Abdichtung der Rinnen im Stoßbereich sorgen, so sind gesonderte Dichtungsmaßnahmen erforderlich. Hierbei werden, wie vorstehend erläutert, entweder nachträglich Dichtungsmassen in vorbereitete Nuten eingebracht oder zusätzliche Anschlusselemente als Dichtungsmuffen eingesetzt.

Alle genannten nachträglichen oder zusätzlichen Baumaßnahmen sind jeweils mit zusätzlichen Kosten verbunden und werden daher nur in Ausnahmefällen oder zumindest selten verbaut. Dies liegt nicht zuletzt daran, dass die gängigen DIN-Normen sowie die europäische Norm EN 1433, betreffend Entwässerungsrinnen für Verkehrsflächen, regelmäßig eine Dichtigkeitsprüfung für die eingesetzten Rinnenkörper als solche verlangt, aber keine Vorschriften bezüglich der Verbindung zwischen den einzelnen Rinnenabschnitten vorsieht.

Ausgehend von diesem Stand der Technik liegt der Erfindung die Aufgabe zu Grunde, die Stoßverbindung zwischen den an dieser Verbindung beteiligten Entwässerungsrinnen so zu gestalten, dass direkt beim Verlegen der Entwässerungsrinnen selbsttätig, d.h. ohne zusätzlichen nachträglichen Dichtungsaufwand oder nachträglich anzubringende Elemente eine dichte Stoßverbindung, und zwar über den gesamten Umfang der stirnseitigen Verbindung der beteiligten Entwässerungsrinnen, hergestellt ist.

Die Lösung dieser Aufgabe gelingt mittels eines Dichtungssystems mit den Merkmalen des geltenden Anspruchs 1. Vorteilhafte Ausgestaltungen und Weiterbildungen dieser Erfindung können den abhängigen Ansprüchen 2 bis 7 entnommen werden.

Zusätzlich zu der vorbekannten Nut-Feder-Verbindung, die üblicherweise lediglich eine Auszugssicherung der Stoßverbindung in Richtung der längs erstreckenden Entwässerungsrinnen bewirkt, sieht die erfindungsgemäße Lösung ein Zusammenwirken eines zusätzlichen Rastelementes auf der Federseite mit einer zusätzlichen komplementären Ausnehmung auf der Nutseite vor, derart, dass hierdurch eine Sicherung der Nut-Feder-Verbindung auch vertikal zur Längserstreckung der verbundenen Entwässerungsrinnen bewirkt wird und diese somit gegen eine Verschiebung nach oben oder unten gegeneinander in Verbindung mit einer Aufhebung der durch die Verbindung bewirkten Dichtung verhindert ist. Dabei ist es für den Gegenstand der Erfindung unerheblich, ob das Rastelement auf der Feder- oder der Nutseite bzw. das komplementäre Halteelement auf der Nut- bzw. Federseite der Stoßverbindung angeordnet sind. Sämtliche genannten Ausführungen sind als Bestandteil der Erfindung sowie als gleichwirkend anzusehen. In erfindungsgemäßer Ausgestaltung dieser Verbindung greift das Rastelement auf der Nut-oder Federseite der Stoßverbindung zur Ausbildung der Stoßverbindung in eine korrespondierende Ausnehmung auf der Feder- oder Nutseite der jeweils anderen Entwässerungsrinne ein, so dass hierdurch eine Sicherung der Verbindung in vertikaler Richtung zur Längserstreckung der beteiligten Entwässerungsrinnen hergestellt ist.

Außerdem sorgt ein weiteres Arretierungselement bei der erfindungsgemäßen Lösung dafür, dass auch die Verbindung quer zur Längserstreckung der beiden Entwässerungsrinnen gesichert ist und diese somit auch in dieser Richtung aneinander gepresst werden, so dass die Dichtung in allen drei Achsen ihrer räumlichen Erstreckung gesichert und derart angepresst ist, dass eine dichte Verbindung zwischen den beteiligten Entwässerungsrinnen hergestellt ist.

Zudem kann die Dichtheit der erfindungsgemäßen Nut-Feder-Verbindung dadurch noch weiter verbessert werden, dass die Verbindung der beteiligten Entwässerungsrinnen unter Zwischenlage eines Dichtungsprofils hergestellt wird.

In weiter verbesserter Ausführung kann auf der Federseite ein zweites Rastelement sowie auf der Nutseite eine mit diesem zusätzlichen Federelement korrespondierende zweite Ausnehmung angeordnet sein, wobei sowohl das zusätzliche Rastelement wie auch die zusätzliche Ausnehmung jeweils oberhalb des ersten Rastelementes bzw. oberhalb der ersten Ausnehmung an die entsprechenden Entwässerungsrinnen angeformt sind. Dies hat den Vorteil, dass für den Fall, dass etwa aufgrund einer Verformung der auf der Federseite angeordneten Entwässerungsrinne das in Richtung der angrenzenden, auf der Nutseite der anschließenden Rinne vorspringende Rastelement mit seiner korrespondierenden Ausnehmung außer Eingriff gerät, ein zweites Rastelement zur Verfügung steht, das erforderlichenfalls den Fortbestand der dichtenden Verbindung zwischen den einander benachbart angeordneten Entwässerungsrinnen insbesondere unter Beibehaltung der dichtenden Verbindung sicherstellt.

In abermals verbesserter Ausführung dieser Ausgestaltung der Verbindung ist das jeweils zusätzliche zweite Rastelement im Unterschied zu dem ersten Rastelement mit einem nach unten weisenden Hakenabschnitt versehen, der mit einer korrespondierenden Hinterschneidung der jeweils zweiten Ausnehmung der jeweils benachbarten Entwässerungsrinne korrespondiert, d.h. bei Verbindung dieser aneinander anschließenden Entwässerungsrinnen mit der Hinterschneidung in Eingriff gebracht wird. Dies hat den Vorteil, dass insbesondere durch das Zusammenspiel des ersten Rastelementes mit der korrespondierenden Ausnehmung und des zweiten Rastelementes mit der jeweils korrespondierenden Ausnehmung ein Lösen der Verbindung, die durch die beiden Rastelemente bewirkt wird, selbst dann nicht mehr möglich erscheint, wenn Vertikalkräfte oder Querkräfte auf die beteiligten Rinnenelemente einwirken.

In bevorzugter Ausführung kann als Dichtung bzw. als zwischen den Entwässerungsrinnen eingelegtes Dichtungselement eine Moosgummi- oder moosgummiähnliche Profildichtung eingesetzt werden.

Die erfindungsgemäße Lösung sieht vor, die Entwässerungsrinnen aus Beton oder Polyesterbeton herzustellen, wobei die zusätzlichen Verbindungselemente mittels im Nut- und/oder Federbereich zusätzlich innen- und/oder außenseitig aufgebrachter Kunststoffinlays kostengünstig realisiert werden.

Die Erfindung wird nachstehend anhand der in der Zeichnung dargestellten Ausführungsbeispiele beispielhaft näher erläutert, ohne dass dabei die Erfindung auf die Ausführungsbeispiele beschränkt bleibt.

Es zeigen:
- Figur 1: eine geöffnete Stoßverbindung zwischen zwei Entwässerungsrinnen in einer perspektivischen Ansicht,
- Figur 2: eine geöffnete Stoßverbindung zwischen zwei Entwässerungsrinnen einer alternativen Ausführung in einer perspektivischen Ansicht,
- Figur 3: die in Figur 2 dargestellte Stoßverbindung in geschlossenem Zustand,
- Figur 4: die in Figur 3 gezeigte geschlossene Stoßverbindung in einer in Fig. 3 mit IV-IV bezeichneten Schnittansicht in vergrößerter Darstellung
- Figur 5: eine geöffnete Stoßverbindung zwischen zwei Entwässerungsrinnen in einer weiteren alternativen Ausführung in einer perspektivischen Ansicht,
- Figur 6: die in Figur 5 dargestellte Stoßverbindung in geschlossenem Zustand und
- Figur 7: die in Fig. 5 gezeigte geschlossene Stoßverbindung in einer in Fig. 6 mit VII-VII bezeichneten Schnittansicht in vergrößerter Darstellung.

Figur 1 zeigt in einer perspektivischen Ansicht eine geöffnete Stoßverbindung zwischen zwei Entwässerungsrinnen 1, 2, wobei die eine Entwässerungsrinne 1 im Stoßbereich als Nutseite ausgebildet ist, während die andere Entwässerungsrinne 2 im Stoßbereich als Federseite ausgebildet ist. Hierzu weist die eine Entwässerungsrinne 1 einen in Richtung der angrenzenden anderen Entwässerungsrinne 2 vorspringenden, über das gesamte Profil der Entwässerungsrinne 1 umlaufenden Nutsteg 3 auf, während die andere Entwässerungsrinne 2 einen ebenfalls über das gesamte Rinnenprofil in Richtung der einen Entwässerungsrinne 1 vorspringenden Federsteg 4 aufweist.

Dabei ist der Federsteg 4 mit einer umlaufenden vorspringenden Kante 5 versehen, die beim Zusammenfügen der beiden Entwässerungsrinnen 1 und 2 in eine korrespondierende umlaufende Nut 6 des Nutstegs 3 eingreift. Bei geschlossener Nut-Feder-Verbindung ist eine Auszugssicherung der Stoßverbindung in Längsrichtung der beiden miteinander verbundenen Entwässerungsrinnen 1, 2 bewirkt. Zusätzlich sind an den Federsteg 4 am Außenumfang über den Außenumfang zwei vorspringende Rastelemente 7 angeformt, die mit zwei mit den Rastelementen 7 korrespondierenden Ausnehmungen 8 des Nutstegs 3 derart in Eingriff bringbar sind, dass eine zusätzliche Sicherung der Stoßverbindung der beiden beteiligten Entwässerungsrinnen 1, 2 vertikal zur Längserstreckung der beiden Entwässerungsrinnen 1, 2 bewirkt ist.

Figur 2 zeigt wiederum eine geöffnete Stoßverbindung zwischen zwei Entwässerungsrinnen 1, 2 in einer perspektivischen Ansicht.

Zu der Darstellung in Figur 1 identische und funktionsgleiche Merkmale, wie der Nutsteg 3 und der Federsteg 4, die umlaufende Kante 5 und die umlaufende Nut 6 sowie das Rastelement 7 und die korrespondierende Ausnehmung 8 sind in Figur 2 mit den identischen Bezugszeichen bezeichnet.

Die in Figur 2 dargestellte Stoßverbindung unterscheidet sich von der in Figur 1 dargestellten Stoßverbindung dadurch, dass zusätzlich zu dem Rastelement 7 ein weiteres Rastelement 7' mit einer hierzu korrespondierenden Ausnehmung 8' im Bereich des Nutstegs 3 jeweils an den an der Verbindung beteiligten Entwässerungsrinnen 1 und 2 angeformt sind. Die hiermit verwirklichte Doppelsicherung der Stoßverbindung bewirkt eine höhere Dichtheit der Verbindung sowie eine bessere Stabilität der ausgebildeten Verbindung zwischen den beteiligten Entwässerungsrinnen 1 und 2.

Figur 3 zeigt die in Figur 2 gezeigte Stoßverbindung in geschlossener Ausführung, also derart, dass der Federsteg 4 mit dem Nutsteg 3 verrastet ist und die Rastelemente 7, 7' mit den korrespondierenden Ausnehmungen 8, 8' verrastet sind.

Figur 4 zeigt die in Figur 3 dargestellte geschlossene Stoßverbindung in einer in Figur 3 mit IV-IV bezeichneten Schnittansicht. Aus dieser Ansicht wird deutlich, dass sowohl das Rastelement 7 als auch das Rastelement 7' in die korrespondierenden Ausnehmungen 8, 8 ' eingreift und somit die beschriebene Doppelsicherung der Verbindung bewirkt.

Figur 5 zeigt erneut eine geöffnete Stoßverbindung der an der Stoßverbindung beteiligten Entwässerungsrinnen 1, 2 in einer abermals verbesserten Ausführung. Auch hier wurden identische Merkmale wie der Nutsteg 3, der Federsteg 4, das Rastelement 7 und die korrespondierende Ausnehmung 8 mit identischen Bezugszeichen versehen. An die Stelle des zusätzlichen Rastelementes 7 ist hier ein Hakenelement 10 getreten, das dazu vorgesehen ist, mit der korrespondierenden hinterschnittenen Ausnehmung 11 in Eingriff gebracht zu werden.

Figur 6 zeigt die in Figur 5 dargestellte Stoßverbindung in einer Teilansicht in geschlossener Ausführung. In dieser Darstellung ist das Hakenelement 10 in Eingriff mit der hinterschnittenen Ausnehmung 11.

Figur 7 zeigt die geschlossene Stoßverbindung in einer in Figur 6 mit VII - VII bezeichneten Schnittansicht. Gemäß dieser Darstellung greift bei geschlossener Stoßverbindung das Rastelement 7 in die Ausnehmung 8, während gleichzeitig das Hakenelement 10 unter Hintergreifen der Hinterschneidung der hinterschnittenen Ausnehmung 11 verhakt ist. Aus dieser Darstellung wird deutlich, dass selbst wenn die Entwässerungsrinne 2 mit dem Federsteg 4 und dem angeformten Hakenelement 7 aufgrund einer Setzbewegung des Erdbereiches nach unten auswandern könnte, so dass das Rastelement 7 außer Eingriff der Ausnehmung 8 geraten könnte, eine solche Ausweichbewegung dadurch, dass das Hakenelement 10 in der hinterschnittenen Ausnehmung 11 aufgenommen ist, mithin ein Absetzen des Entwässerungsrinnenelementes 2 nach unten ausgeschlossen ist.

Umgekehrt kann das Entwässerungsrinnenelement 2 auch nicht nach oben auswandern, weil diesbezüglich das Entwässerungsrinnenelement 2 durch den Eingriff des Rastelementes 7 in der Ausnehmung 8 festgelegt ist. Die Stoßverbindung ist somit nicht nur in horizontaler, sondern auch in vertikaler Hinsicht gesichert.

Vorstehend ist somit die Ausbildung einer Stoßverbindung zwischen zwei im wesentlichen baugleichen Entwässerungsrinnen aus Beton oder Polyesterbeton beschrieben, die im Unterschied zum Stand der Technik in wenigstens zwei, vorzugsweise drei denkbare, einander orthogonale Bewegungsrichtungen gesichert ist und durch den hierdurch bewirkten Anpressdruck und/oder aber eine zusätzliche Abdichtung weitgehend oder vollständig abgedichtet ist, wobei durch entsprechende Kunststoffinlays in einfacher Weise die vorstehend erläuterte verbesserte Abdichtung erreicht wird.

### BEZUGSZEICHENLISTE

- 1: eine Entwässerungsrinne
- 2: andere Entwässerungsrinne
- 3: Nutsteg
- 4: Federsteg
- 5: umlaufende Kante
- 6: umlaufende Nut
- 7, 7': Rastelement
- 8, 8': Ausnehmung
- 10: Hakenelement
- 11: Hinterschnittene Ausnehmung

## Patentansprüche

1. Dichtungssystem, umfassend zwei in der Einbaulage einander benachbart angeordnete Entwässerungsrinnen (1, 2), wobei der Stoßbereich zwischen diesen Entwässerungsrinnen (1, 2) abgedichtet ist, wobei die Stirnseite der einen Entwässerungsrinne (1) als Nutseite und die Stirnseite der anderen Entwässerungsrinne (2) als Federseite ausgebildet ist und diese Entwässerungsrinnen durch eine Nut-Feder-Verbindung im Stoßbereich miteinander verbunden sind und hierdurch in horizontaler Richtung, also in Richtung der Längserstreckung der Entwässerungsrinnen (1, 2), zumindest eine Auszugssicherung der Stoßverbindung zwischen den beiden Entwässerungsrinnen (1, 2) hergestellt ist, wobei wenigstens ein Rastelement (7) als erstes Arretierungselement der Federseite mit wenigstens einer jeweils komplementären Ausnehmung (8) der Nutseite rastend verbunden ist bzw. wird oder vice versa das Rastelement (7) auf der Nutseite und die komplementäre Ausnehmung (8) auf der Federseite der Stoßverbindung und hierdurch eine Sicherung der Nut-Feder-Verbindung der beiden Entwässerungsrinnen (1, 2) vertikal zur Längserstreckung der verbundenen Entwässerungsrinnen (1, 2) in Einbaulage bewirkt ist, **dadurch gekennzeichnet, dass** die Entwässerungsrinnen (1, 2) aus Beton oder Polyesterbeton hergestellt sind, wobei im Stoßbereich auf der Nut- und/oder Federseite innen- und/oder außenseitig Kunststoffinlays mit den Rastelementen und Ausnehmungen eingearbeitet sind und mittels dieser Kunststoffinlays die Stoßverbindung der beteiligten Entwässerungsrinnen (1, 2) hergestellt ist.

2. Dichtungssystem nach Anspruch 1, **dadurch gekennzeichnet, dass** zusätzlich mittels eines weiteren Arretierungselementes der Federseite eine Sicherung der Verbindung quer zur Längserstreckung der beiden Entwässerungsrinnen (1, 2) bewirkt wird, wobei mittels des weiteren Arretierungselementes ein Anpressdruck vertikal zur Längserstreckung der Entwässerungsrinnen (1, 2) in Einbaulage und quer zur Längserstreckung der an der Verbindung beteiligten Entwässerungsrinnen (1, 2) und hierdurch eine zumindest annähernd dichte Verbindung der beteiligten Entwässerungsrinnen (1, 2) hergestellt ist.

3. Dichtungssystem nach Anspruch 1 oder 2, **dadurch gekennzeichnet, dass** die Nut-Feder-Verbindung zwischen den beiden Entwässerungsrinnen (1, 2) unter Zwischenlage eines Dichtungsprofils ausgebildet ist.

4. Dichtungssystem nach einem der vorhergehenden Ansprüche 2 oder 3,
**dadurch gekennzeichnet, dass** auf der Federseite ein zweites Rastelement 7' sowie auf der Nutseite eine mit diesem Federelement 7' korrespondierende zweite Ausnehmung 8' jeweils oberhalb des ersten Rastelementes 7 bzw. der ersten Ausnehmung 8 angeformt ist.

5. Dichtungssystem nach Anspruch 4, **dadurch gekennzeichnet, dass** das zweite Rastelement 7' im Unterschied zu dem ersten Rastelement 7 mit einem nach unten weisenden Hakenabschnitt versehen ist, der mit einer korrespondierenden Hinterschneidung der hinterschnittenen Ausnehmung 11 korrespondiert.

6. Dichtungssystem nach einem oder mehreren der Ansprüche 3 bis 5, **dadurch gekennzeichnet, dass** das Dichtungsprofil als eine weiche, vorzugsweise Moosgummi- oder moosgummiähnliche Profildichtung ausgebildet ist.

## Claims

1. Sealing system, comprising two drainage channels (1, 2) arranged adjacent to one another in the installed position, wherein the joint region between these drainage channels (1, 2) is sealed, wherein the face side of one drainage channel (1) is designed as a groove side and the face side of the other drainage channel (2) is designed as a tongue side, and these drainage channels are connected to one another in the joint region by a tongue-and-groove connection and thereby in the horizontal direction, i.e. in the direction of the longitudinal extension of the drainage channels (1, 2), at least one pull-out protection for the joint connection between the two drainage channels (1, 2) is produced, wherein at least one latching element (7) is latchingly connected as the first locking element of the tongue side to at least one respective complementary recess (8) of the groove side, or vice versa the latching element (7) on the groove side and the complementary recess (8) on the tongue side of the joint connection, and thereby the tongue-and-groove joint of the two drainage channels (1, 2) is effected vertically to the longitudinal extension of the connected drainage channels (1, 2) in the installed position, **characterized in that** the drainage channels (1, 2) are produced from concrete or polyester concrete, wherein plastic inlays with the latching elements and recesses are incorporated on the inside and/or outside of the tongue and/or groove side in the joint region, and the joint connection of the drainage channels (1, 2) involved are produced by means of these plastic inlays.

2. Sealing system according to claim 1, **characterized in that,** in addition, by means of a further locking element on the tongue side, the connection is secured transversely to the longitudinal extension of the two drainage channels (1, 2), wherein by means of the further locking element a contact pressure is produced vertically to the longitudinal extension of the drainage channels (1, 2) in the installed position and transversely to the longitudinal extension of the drainage channels (1, 2) involved in the connection and thereby an at least approximately tight connection of the drainage channels (1, 2) is produced.

3. Sealing system according to claim 1 or 2, **characterized in that** the tongue-and-groove connection between the two drainage channels (1, 2) is formed with the interposition of a sealing profile.

4. Sealing system according to one of the preceding claims 2 or 3, **characterized in that** a second latching element 7' is formed on the tongue side and a second recess 8' corresponding to said tongue element 7' is formed on the groove side in each case above the first latching element 7 or the first recess 8.

5. Sealing system according to claim 4, **characterized in that** the second latching element 7', unlike the first latching element 7, is provided with a downwardly facing hook section corresponding to a corresponding undercut of the undercut recess 11.

6. Sealing system according to one or more of claims 3 to 5, **characterized in that** the sealing profile is designed as a soft, preferably sponge rubber or sponge rubber-like profile seal.

## Revendications

1. Système d'étanchéité comprenant deux gouttières d'évacuation de l'eau (1, 2) voisines l'une de l'autre dans la position de montage, dans lequel la zone d'aboutement entre ces gouttières d'évacuation de l'eau (1, 2) est rendue étanche, la face frontale d'une gouttière d'évacuation de l'eau (1) étant conformée comme une face portant une rainure et la face frontale de l'autre gouttière d'évacuation de l'eau (2) comme une face portant une languette et ces gouttières d'évacuation de l'eau étant assemblées entre elles par un assemblage à gouttière et languette au niveau de l'aboutement et une sécurité contre l'extraction de l'assemblage bout à bout entre les deux gouttières d'évacuation de l'eau (1, 2), au minimum, étant ainsi créée dans le sens horizontal, autrement dit dans le sens de la longueur des gouttières d'évacuation de l'eau (1, 2), au moins un élément d'enclenchement (7) sur la face portant une languette étant assemblé avec au moins un creux (8) complémentaire sur la face portant une rainure de l'assemblage bout à bout ou, à l'inverse, l'élément d'enclenchement (7) sur la face portant une rainure et le creux (8) complémentaire sur la face portant une languette de l'assemblage bout à bout, et une sécurisation de l'assemblage par rainure et languette des deux gouttières d'évacuation de l'eau (1, 2) dans le sens vertical par rapport à la longueur des gouttières d'évacuation de l'eau (1, 2) assemblées étant ainsi obtenue dans la position d'installation, **caractérisé en ce que** les gouttières d'évacuation de l'eau (1,2) sont fabriquées dans une grande mesure en béton ou en béton au polyester, des inserts en plastique munis des les éléments d'enclenchement et les creux étant intégrés dans la zone d'aboutement sur la face portant une rainure et/ou une languette, sur l'intérieur et/ou l'extérieur, et l'assemblage bout à bout des gouttières d'évacuation de l'eau (1, 2) étant réalisé au moyen de ces inserts en plastique.

2. Système d'étanchéité selon la revendication 1, **caractérisé en ce qu'**une sécurité supplémentaire de l'assemblage dans le sens transversal par rapport à la longueur des deux gouttières d'évacuation de l'eau (1, 2) est réalisée au moyen d'un autre élément de blocage, l'autre élément de blocage permettant d'exercer une compression verticale par rapport à la longueur des gouttières d'évacuation de l'eau (1, 2) dans la position de montage et transversale par rapport à la longueur des gouttières d'évacuation de l'eau (1, 2) participant à l'assemblage et un assemblage au moins approximativement étanche des gouttières d'évacuation de l'eau (1, 2) en question étant réalisé.

3. Système d'étanchéité selon la revendication 1 ou 2, **caractérisé en ce que** l'assemblage par rainure et languette entre les deux gouttières d'évacuation de l'eau (1, 2) est formé en intercalant un profilé d'étanchéité.

4. Système d'étanchéité selon l'une des revendications 2 ou 3, **caractérisé en ce qu'**un deuxième élément d'enclenchement (7') est formé sur la face portant une languette et un deuxième creux (8') correspondant à ce deuxième élément d'enclenchement (7') sur la face portant une rainure, respectivement au-dessus du premier élément d'enclenchement (7) et du premier creux (8).

5. Système d'étanchéité selon la revendication 4, **caractérisé en ce que** le deuxième élément d'enclenchement (7'), à la différence du premier élément d'enclenchement (7), est muni d'une partie en forme de crochet tournée vers le bas, qui correspond à une contre-dépouille correspondante du creux en contre-dépouille (11).

6. Système d'étanchéité selon une ou plusieurs des revendications 3 à 5, **caractérisé en ce que** le profilé d'étanchéité est conformé comme un profilé d'étanchéité souple, de préférence en caoutchouc-mousse ou ayant la consistance du caoutchouc-mousse.
